# EUROPÄISCHE PATENTSCHRIFT

(11) **EP 0 780 227 B1**
(45) Veröffentlichungstag und Bekanntmachung des Hinweises auf die Patenterteilung: **04.04.2001**
(21) Anmeldenummer: 96119935.3
(22) Anmeldetag: 12.12.1996
(51) Int. Cl.: B41F 30/04

(54) **Gummituch für einen Gummituchzylinder**
Rubber blanket for a blanket cylinder
Blanchet en caoutchouc pour un cylindre de blanchet

(30) Priorität: 21.12.1995 DE 19547917
(43) Veröffentlichungstag der Anmeldung: 25.06.1997
(73) Patentinhaber: Koenig & Bauer Aktiengesellschaft, 97080 Würzburg (DE)
(72) Erfinder: Puschnerat, Helmut, 67591 Wachenheim (DE); Ruckmann, Wolfgang Günter, 97074 Würzburg (DE); Schröder, Peter, 67258 Hessheim (DE)

(56) Entgegenhaltungen:
- GB-A- 2 114 935
- US-A- 3 765 329
- US-A- 4 635 550
- US-A- 4 848 204

## Beschreibung

Die Erfindung betrifft einen Verschluß für ein Gummituch eines Gummituchzylinders einer Rotationsdruckmaschine entsprechend dem Oberbegriff des Anspruches 1.

Es ist bei Gummituchzylindern bekannt, das Gummituch stoffschlüssig auf einer Trägerplatte als Gummitucheinheit anzuordnen, deren beide Enden mit abgekanteten gummituchfreien Schenkeln versehen sind. Diese Schenkel sind in einem Schlitz des Gummituchzylinders durch eine geeignete Haltevorrichtung reibschlüssig festgehalten.

Die US 46 35 550 A offenbart ein mit einer Trägerplatte zu einer Gummitucheinheit verbundenes Gummituch. Ein Ende des Gummituches ragt über die Trägerplatte hinaus, um den Reibzylinder abzudecken.

Der Erfindung liegt die Aufgabe zugrunde, ein Gummituch mit einer Trägerplatte für einen Gummituchzylinder zu schaffen.

Diese Aufgabe wird erfindungsgemäß durch die Merkmale des kennzeichnenden Teils des Anspruches 1, 14, 17 und 19 gelöst.

Die mit der Erfindung erzielbaren Vorteile bestehen insbesondere darin, daß auch bei einer intensivsten mechanischen und/oder chemischen Reinigung an den Enden der Gummitucheinheit kein Ablösen vom Gummituchträger oder von Gummituchlagen voneinander erfolgt. Durch das

Überlappen der an den beiden Enden des Gummituches befindlichen Verschlußteilen erfolgt ein zuverlässiges Abdichten der beiden Gummituchenden.

Das erfindungsgemäße Gummituch ist in der Zeichnung an Hand mehrerer Ausführungsvarianten dargestellt und wird im folgenden näher beschrieben.

### Es zeigen

- Fig. 1: eine vergrößerte schematische Schnittdarstellung der Enden eines erfindungsgemäßen Gummituches auf einer Trägerplatte in Betriebsstellung, wobei jedes Ende ein Verschlußteil aufweist;
- Fig. 2: eine Darstellung entsprechend Fig. 1, jedoch mit einer anderen Ausführungsvariante des Verschlußteiles;
- Fig. 3: eine vergrößerte schematische Schnittdarstellung der Enden eines erfindungsgemäßen Gummituches auf einer Trägerplatte in Betriebsstellung, wobei jedes Ende eine Reihe von gleichen Verschlußteilen aufweist;
- Fig. 4: eine Darstellung des vorlaufenden Endes des Gummituches nach Fig. 3 mit einem anderen Verschlußteil;
- Fig. 5: eine vergrößerte schematische Schnittdarstellung der Enden eines erfindungsgemäßen Gummituches auf einer Trägerplatte in Betriebsstellung, in einer weiteren Ausführungsvariante;
- Fig. 6: einen Schnitt VI - VI nach Fig. 7 mit einer vergrößerten schematischen Schnittdarstellung;
- Fig. 7: eine Draufsicht auf miteinander verbundene Enden eines erfindungsgemäßen Gummituches in einer anderen Ausführungsvariante;
- Fig. 8: eine Darstellung des nachlaufenden Endes des Gummituches mit einem zur Nut nach Fig. 4 passendem Verschlußteil;
- Fig. 9: eine Darstellung entsprechend Fig. 5, jedoch mit einem anderen Verschlußmittel;
- Fig. 10: eine Darstellung entsprechend Fig. 5, jedoch mit einem unlösbaren Verschlußmittel.

Ein Gummituch 1 ist stoffschlüssig, z. B. durch Kleben, Vulkanisieren usw. mit einer formstabilen Trägerplatte 2 zu einer Gummitucheinheit 3 verbunden. Die Trägerplatte 2 kann aber auch als unterste Lage der Gummitucheinheit 3 z. B. aus Kunststoff oder glasfaserverstärktem Kunststoff oder anderen Compoundmaterial bestehen. Sie kann aber auch aus Metallen bestehen. Enden 4, 6 der z. B. aus Metall bestehenden Trägerplatte 2 mit einer Dicke von z. B. 0,3 mm, überragen Enden 7, 8 des Gummituches 1. Die Enden 4, 6 der Trägerplatte 2 sind abgekantet und werden mittels einer nicht dargestellten Haltevorrichtung reibschlüssig in einem Schlitz 9 eines Gummituchzylinders 11 festgehalten.

Jedes Ende 7, 9 des Gummituches 1 ist in seiner Dicke g geschwächt und weist bei einer ersten Ausführungsvariante (Fig. 1), ein oberes 13 bzw. ein unteres 12 Verschlußteil auf. Das (untere) Verschlußteil 12 besteht aus einer im Querschnitt hakenförmigen, sich in achsparalleler Richtung des Gummituchzylinders 11 erstreckenden unteren Lippe 12. Die untere Hakenlippe 12 des vorlaufenden Endes 7 des Gummituches 1 zeigt dabei in Richtung Außenseite 14 des Gummituches 1.
Das zweite (obere) Verschlußteil 13 besteht aus einer oberen Gegen-Hakenlippe 13, welche am nachlaufenden Ende 8 des Gummituches 1 angeordnet ist und in Richtung Innenseite 16 des Gummituches 1 zeigt. Beide Hakenlippen 12, 13 überlappen sich um einen Betrag a, welcher aus der Breite der Hakenlippe 12 bzw. Gegen-Hakenlippe 13 zuzüglich eines Spaltes 17 besteht. Dieser Spalt 17 wird jeweils gebildet durch einen Abstand zwischen einer Stirnfläche des unteren Verschlußteiles 12 des Endes 7 und einer ihr gegenüberliegenden Stirnfläche des anderen Endes 8 des Gummituches 1. Der Spalt 17 ist erforderlich, um ein Ausweichen des elastischen hakenförmigen Verschlußteils 12 zu ermöglichen, damit eine Hakenkante 18 der unteren Hakenlippe 12 des Gummituches 1 formschlüssig in eine Hakenrinne 19 der oberen Gegen-Hakenlippe 13 greifen kann. Andererseits kommt eine Hakenkante 21 der oberen Gegen-Hakenlippe 13 des Gummituches 1 formschlüssig mit einer Hakenrinne 22 der unteren Hakenlippe 12 in Eingriff. Die Verschlußteile 12, 13 werden in radialer Richtung des Gummituchzylinders 11 lösbar miteinander verbunden, d. h. verhakt bzw. in der Gegenrichtung B geöffnet (Fig. 1). Die Dicke g des Gummituches 1 ist nicht größer als eine Dicke der beiden überlappten Verschlußteile 12, 13 in ihrer Betriebsstellung.

Bei einer zweiten Ausführungsvariante (Fig. 2) ist jedes an den Enden 7, 8 befindliche erste bzw. zweite Verschlußteil als eine am Ende 7 befindliche untere Mehrfach-Hakenlippe 23 bzw. als eine am Ende 8 befindliche obere Mehrfach-Gegen-Hakenlippe 24 ausgeführt. D. h. gegenüber der ersten Ausführungsvariante (Fig. 1) wird jeweils zu einer ersten Hakenlippe in Umfangsrichtung des Gummituches 1 stoffschlüssig eine weitere Hakenlippe angefügt, die dazu parallel verläuft. Eine Rückenfläche der unteren Mehrfach-Gegen-Hakenlippe 24 ist identisch mit der Innenseite 16 des Gummituches 1. Die Mehrfach-Hakenlippe 23 des Endes 7 zeigt in Richtung Außenseite 14 des Gummituches 1. Die am Ende 8 des Gummituches 1 befindliche obere Mehrfach-Gegen-Hakenlippe 24 zeigt in Richtung Innenseite 16 des Gummituches 1. Eine Rückenfläche der oberen Mehrfach-Gegen-Hakenlippe 24 ist identisch mit der Außenseite 14 des Gummituches 1. Beide Verschlußteile überlappen sich um einen Betrag c, welcher aus der Breite einer Mehrfach-Hakenlippe 23 oder einer Mehrfach-Gegen-Hakenlippe 24 zuzüglich eines Spaltes 17 besteht.
Hakenkanten und Hakenrinnen der Verschlußteile 23, 24 sind ebenso ausgebildet, wie dies bei der ersten Ausführungsvariante beschrieben ist (Fig. 1).

Die Hakenlippe 12 und Gegen-Hakenlippe 13 bzw. Mehrfach-Hakenlippe 23 und Mehrfach-Gegen-Hakenlippe 24 des Gummituches 1 können aus dem gleichen Material wie das Gummituch 1 bestehen. Es ist auch möglich, diese Hakenlippe 12 und Gegen-Hakenlippe 13 bzw. Mehrfach-Hakenlippen 23 und Mehrfach-Gegen-Hakenlippe 24 aus Kunststoff herzustellen und stoffschlüssig mit den Gummituchenden zu verbinden. Dabei kann insbesondere die Außenseite 14 der am nachlaufenden Ende 8 des Gummituches 1 befestigten Gegen-Hakenlippe 13 bzw. Mehrfach-Hakenlippe 23 mit einer Gummibeschichtung versehen sein.

Das Zusammenfügen der Hakenlippe 12 mit der Gegen-Hakenlippe 13 bzw. der Mehrfach-Hakenlippe 23 mit der Mehrfach-Gegen-Hakenlippe 24 zu einer formschlüssigen Verbindung beider Enden 7, 8 des Gummituches 1 erfolgt durch ein übereinanderlegen und Zusammendrücken beider Teile 12, 13 bzw. 23, 24. Ein Trennen beider Teile 12, 13 bzw. 23, 24 kann dadurch erfolgen, daß zumindest ein Teil der am Ende 8 des Gummituches 1 angeordneten oberen Gegen-Hakenlippe 13 bzw. Mehrfach-Gegen-Hakenlippe 24 als Lasche seitlich über die Mantelfläche des Gummituchzylinders 11 übersteht. Diese Lasche kann somit in achsparalleler Richtung des Gummituchzylinders 11 aufgerissen werden. Es ist auch möglich, ein Trennen beider Teile 12, 13 bzw. 23, 24 mittels eines zwischen die Teile 12, 13 bzw. 23, 24 eingeführten Schiebers vorzunehmen.

Nach einer dritten Ausführungsvariante (Fig. 3) weist jedes Ende 6, 7 des Gummituches 1 in einer Reihe befindliche untere und obere Verschlußteile 26, 27 von Druckknöpfen 28 auf. Dabei überlappen sich die Enden 7, 8 des Gummituches 1 um einen Betrag d. Die unteren und oberen Verschlußteile 26, 27 sind in vorgenannter Weise gegeneinander gerichtet und formschlüssig ineinandergreifend lösbar verbindbar. Eine Dicke g des Gummituches 1 ist nicht größer als eine Dicke der beiden überlappten Verschlußteile 26, 27 in ihrer Betriebsstellung.
Die unteren Verschlußteile 26 sind am Ende 7 des Gummituches 1 angeordnet und verlaufen voneinander beabstandet achsparallel zum Gummituchzylinder 11. Dabei können die unteren Verschlußteile 26 aus kreisrunden, in Richtung Außenseite 14 des Gummituches 1 offenen Sacklöchern bestehen. In der Nähe des oberen Randes eines Sackloches 26 durchziehen zwei stabförmige Federelemente 29, 31 den Querschnitt des Sackloches 26 sekantenartig.
Die oberen Verschlußteile 27 sind stoffschlüssig am Ende 8 des Gummituches 1 befestigt und verlaufen in gleichen Abständen wie die unteren Verschlußteile 26 achsparallel zum Gummituchzylinder 11. Die Verschlußteile 27 sind pilzförmig gestaltet und zeigen in Richtung Innenseite 16 des Gummituches 1 und bestehen im wesentlichen aus einem Schaft 30, der an seinem freien Ende mit einem Ringwulst 32 versehen ist "pilzförmiger Knopf". Im Betriebszustand ist der Ringwulst 32 jeweils von den Federelementen 29, 31 des unteren Verschlußteiles 26 hintergriffen, so daß beide Verschlußteile 26, 27 formschlüssig miteinander verbunden sind.

Die Verschlußteile 26, 27 werden in öffnungsrichtung B voneinander getrennt bzw. in Gegenrichtung geschlossen. Ein öffnen der Druckknopfreihe kann z. B. dadurch erfolgen, daß das nachlaufende Ende 8 des Gummituches 1 eine über die Mantelfläche des Gummituches 1 seitlich überstehende Lasche zum Aufziehen aufweist.
Die unteren Verschlußteile 26 können statt aus voneinander beabstandeten Löchern auch aus einer in der Flucht der Löcher verlaufenden Nut 33 bestehen (Fig. 4), welche einen Querschnitt aufweist, der dem Längsschnitt durch ein Sackloch (Fig. 3) inklusive der Federelemente 29, 31 entspricht. Die stabförmigen Federelemente 29, 31 sind dann an oberen Seitenkanten 34, 36 der im Querschnitt sich nach innen erweiternden Nut 33 angeordnet und durchziehen das Ende 7 des Gummituches 1 über eine gesamte Breite in achsparalleler Richtung zum Gummituchzylinder 11. Somit wirkt dann im Betriebszustand jeweils ein oberes Verschlußteil 27 das aus mehreren einzelnen "pilzförmigen Knöpfen" aus einer oder mehreren Leisten mit "pilzförmigen Querschnitten" bestehen formschlüssig mit der Nut 33 zusammen.
Es ist also auch möglich, mit der Nut 33 des Endes 7 eine am Ende 8 befestigte "leistenförmige" Gegen-Hakenlippe 25 formschlüssig lösbar in Eingriff zu bringen (Fig. 8).

Nach einer vierten Ausführungsvariante (Fig. 5) weist jedes Ende 6, 7 des Gummituches 1 innerhalb einer überlappungslänge d, z. B. 5 mm, etwas weniger als die halbe Dicke auf. Die einander zugewandten Seiten der sich überlappenden Enden 7, 8 sind mit jeweils einem aus einem Hakenbelag 37 und einem Schlaufenbelag 38 eines Klettverschlusses 39 bestehenden Verschlußteile versehen. Der Hakenbelag 37 sowie der Schlaufenbelag 38 können auch bezüglich der Enden 7, 8 vertauscht sein. Zweckmäßigerweise weist das nachlaufende Ende 8 des Gummituches 1 das gegenüber den Abkantungen 4, 6 um einem Betrag d längere Ende des Gummituches 1 auf.

Nach einer fünften Ausführungsvariante (Fig. 7) weisen die Enden 6, 7 des Gummituches 1 als Verschlußteil eine Reihe von nebeneinander beabstandet angeordneter Ausnehmungen 41 oder Zungen 42 auf. Die Zungen 42 des Endes 8 greifen in die Ausnehmungen 41 des Endes 7 verhakbar ein, so daß eine formschlüssige, jedoch wieder lösbare Verbindung beider Enden 7, 8 miteinander hergestellt wird.
Es ist besonders vorteilhaft, wenn die Ausnehmungen 41 und die Zungen 42 in ihrer Grundfläche trapezförmig ausgebildet sind. Das heißt, jede Zunge 42 erweitert sich in Drehrichtung E des Gummituchzylinders 11 trapezförmig. Somit sind die Ausnehmungen 41 gleichermaßen trapezförmig ausgebildet (Fig. 7). Weiterhin ist es von Vorteil, wenn sich die Ränder 43 der Ausnehmungen 41 von der Außenseite 14 in Richtung Innenseite 16 des Gummituches 1 verjüngen, z. B. um einen Betrag f von 0,1 mm. Demzufolge verjüngen sich auch die Ränder 44 der Zungen 42 von der Außenseite 14 in Richtung Innenseite 16 des Gummituches 1 gleichermaßen. Es ist auch möglich, den Betrag f zur Verjüngung der Ränder 44 der Zungen 42 geringer zu halten, um eine Spaltbildung zwischen beiden Rändern 43, 44 zu verringern (Fig. 7).
Schließlich ist es ebenfalls von Vorteil, wenn die Bodenflächen 46 der Ausnehmungen 41 sowie die Unterseiten 47 der Zungen 42 mit jeweils einem Belag, d. h. einem Hakenbelag 37 bzw. mit einem Schlaufenbelag 38 eines Klettverschlusses 39 versehen sind.
Ein öffnen der Teile 41, 42 kann wiederum mittels einer seitlich am Ende 8 des Gummituches 1 angebrachten und außerhalb der Mantelfläche befindlichen Aufreißlasche erfolgen.

Das Gummituch 1 kann ein- oder mehrlagig ausgebildet sein.

Nach einer sechsten Ausführungsvariante (Fig. 9) können die sich zugewandeten Flächen 40 und 45 der zungenförmigen Enden 7, 8 des Gummituches 1 statt eines eines Klettverschlusses 39 (Fig. 5) mit einem Klebemittel 48 versehen und so lösbar oder unlösbar miteinander verbunden sein (Fig. 9).
Zur lösbaren Verbindung ist ein Klebemittel 49 vorgesehen, das beide in ihrer Dicke g geschwächten sowie mindestens auf einer 40 oder auf beiden Flächen 40, 45 überlappten zungenförmigen Enden 7, 8 zunächst fest miteinander verbindet. Bei einer Wärmeeinwirkung, z. B. mittels Strahlungswärme > 60° C ist die wärmeempfindliche Klebeverbindung trennbar, so daß die Enden 7, 8 des Gummituches 12 durch Abheben wieder frei werden.

Nach einer siebten Ausführungsvariante kann jedes Ende 7, 8 des Gummituches 1 so vorbereitet sein, wie bei der vorher genannten Ausführungsvariante. Die einander überlappbaren geschwächten Enden 7, 8 (Zungen) werden jedoch dabei ohne Auftrag eines Klebemittels 48; 49 übereinander gelegt und nachfolgend miteinander verschweißt, z. B. punktverschweißt. Eine derartig mittels Punktschweißen zwischen den beiden Enden 7, 8 erzeugte stoffschlüssig Verbindungsstelle 51 kann z. B. mit einem bekannten Neodym-YAG-Laser hergestellt werden. Es werden eine Reihe von beabstandeten, sich in achsparalleler Richtung zum Gummituchzylinder 11 verlaufenden Verbindungsstellen 51 erzeugt.
Ein Trennen der punktverschweißten Verbindungsstellen 51 bzw. der mittels Klebemittel 48 miteinander verbundenen Enden 7, 8, z. B. Wechsel des Gummituches 1, kann durch ein Aufreißen der Klebung bzw. Punktschweißung 1 in der Nähe des Schlitzes 9 des Gummituchzylinders 11 erfolgen. Hierzu wird ein Lösekeil längs zwischen die beiden miteinander verbundenen Zungen 7, 8 geschoben.
Je nach Wahl des Klebemittels 49, kann die Verbindung der beiden zungenförmigen Enden so groß sein, daß eine zwischen ihnen unlösbare Verbindung entsteht.
Durch Schmelzverschweißen im Bereich der überlappung der beiden dickengeschwächten Enden 7, 8 können die Enden 7, 8 miteinander verbunden sein.

Das Prinzip der Erfindung besteht bei allen Ausführungsbeispielen darin, daß sich die gegenüberliegenden dickenreduzierten Enden 7, 8 des Gummituches 1 einschnittig überlappen und miteinander lösbar oder unlösbar verbunden werden.

### Bezugszeichenliste

- 1: Gummituch (3)
- 2: Trägerplatte (3)
- 3: Gummitucheinheit
- 4: Ende (2)
- 5: -
- 6: Ende (2)
- 7: Ende, vorlaufendes (1)
- 8: Ende, nachlaufendes (1)
- 9: Schlitz (11)
- 10: -
- 11: Gummituchzylinder
- 12: Hakenlippe, untere (7)
- 13: Gegen-Hakenlippe, obere (8)
- 14: Außenseite (1)
- 15: -
- 16: Innenseite (1)
- 17: Spalt
- 18: Hakenkante (12)
- 19: Hakenrinne (13)
- 20: -
- 21: Hakenkante (13)
- 22: Hakenrinne (12)
- 23: Mehrfach-Hakenlippe, untere (7)
- 24: Mehrfach-Gegen-Haken Lippe, obere (8)
- 25: Gegen-Hakenlippe (8)
- 26: Verschlußteil, unteres (28)
- 27: Verschlußteil, oberes (28)
- 28: Druckknopf
- 29: Federelement (26)
- 30: Schaft
- 31: Federelement (26)
- 32: Ringwulst (27)
- 33: Nut (26)
- 34: Seitenkante, obere (33)
- 35: -
- 36: Seitenkante, obere (33)
- 37: Hakenbelag (39)
- 38: Schlaufenbelag (39)
- 39: Klettverschluß
- 40: Fläche (7)
- 41: Ausnehmung (7)
- 42: Zunge (8)
- 43: Rand (41)
- 44: Rand (42)
- 45: Fläche (8)
- 46: Bodenfläche (41)
- 47: Unterseite (42)
- 48: Klebemittel, unlösbar
- 49: Klebemittel, lösbar
- 50: -
- 51: Verbindungsstelle (7, 8)

- B: öffnungsrichtung (8, 9)
- E: Drehrichtung (11)

- a: Betrag
- c: Betrag
- d: Betrag
- f: Betrag
- g: Dicke (1)

## Patentansprüche

1. Gummituch (1) für einen Gummituchzylinder (11) einer Rotationsdruckmaschine, welches an seiner Innenseite (16) mit einer formstabilen Trägerplatte (2) stoffschlüssig zu einer Gummitucheinheit (3) verbunden ist und deren beide Enden (4, 6) mit abgekanteten gummituchfreien Schenkeln in einem Schlitz (9) eines Gummituchzylinders (11) befestigt sind, dadurch gekennzeichnet, daß beide Enden (7, 8) des Gummituches (1) formschlüssig ineinandergreifend miteinander lösbar verbindbar sind.

2. Gummituch nach Anspruch 1, dadurch gekennzeichnet, daß jedes Ende (7, 8) des Gummituches (1) in seiner Dicke (g) geschwächt ist und ein oder mehrere Verschlußteile (12, 13; 23, 24; 26; 33, 27; 37, 38; 41, 42) aufweist, daß die Verschlußteile (12, 13; 23; 24; 26; 33, 27; 37, 38; 41, 42) beider Enden (7, 8) überlappbar und formschlüssig ineinandergreifend miteinander lösbar verbindbar sind.

3. Gummituch nach den Ansprüchen 1 und 2, dadurch gekennzeichnet, daß jedes Ende (7, 8) des Gummituches (1) ein Verschlußteil aufweist, daß das erste Verschlußteil aus einer unteren Hakenlippe (12) besteht, daß ein zweites Verschlußteil aus einer oberen Gegen-Hakenlippe (13) besteht, daß sich beide Hakenlippen (12, 13) gegenseitig überlappen, daß beide Hakenlippen (12, 13) aufeinander gerichtet sind, daß die obere Hakenlippe (13) in Richtung der unteren Gegen-Hakenlippe (12) bewegbar ist, daß beide Hakenlippen (12, 13) formschlüssig ineinandergreifend miteinander lösbar verhakbar sind.

4. Gummituch nach Anspruch 3, dadurch gekennzeichnet, daß das erste Verschlußteil aus einer unteren Mehrfach-Hakenlippe (23) besteht, daß das zweite Verschlußteil aus einer oberen Mehrfach-Gegen-Hakenlippe (24) besteht.

5. Gummituch nach den Ansprüchen 1 und 2, dadurch gekennzeichnet, daß jedes Ende (7, 8) des Gummituches (1) eine Reihe unterer oder oberer Verschlußteile (26, 27) von Druckknöpfen (28) aufweist, daß sich die Enden (7, 8) des Gummituches (1) überlappen.

6. Gummituch nach Anspruch 5, dadurch gekennzeichnet, daß ein unteres Verschlußteil aus einer im Querschnitt trapezförmigen Nut (33) besteht, daß die oberen Seitenkanten (34, 36) der Nut (33) von stabförmigen Federelementen (29, 31) gebildet werden.

7. Gummituch nach den Ansprüchen 1, 2 und 6, dadurch gekennzeichnet, daß ein oberes Verschlußteil aus einer Gegen-Hakenlippe (25) besteht.

8. Gummituch nach den Ansprüchen 1 und 2, dadurch gekennzeichnet, daß jedes Ende (7, 8) des Gummituches (1) ein Verschlußteil aufweist, daß ein erstes Verschlußteil aus einem Hakenbelag (37) besteht, daß ein zweites Verschlußteil aus einem Schlaufenbelag (38) eines Klettverschlusses (39) besteht.

9. Gummituch nach Anspruch 1, dadurch gekennzeichnet, daß ein erstes Ende (7) und ein zweites Ende (8) jeweils eine Reihe von Verschlußteilen aufweist, daß die Verschlußteile des ersten Endes (7) aus nebeneinander beabstandet angeordneten Ausnehmungen (41) bestehen, daß die Verschlußteile des zweiten Endes (8) aus nebeneinander beabstandet angeordneten Zungen (42) bestehen, daß die Zungen (42) in die Ausnehmungen (41) greifend miteinander lösbar verhakbar sind.

10. Gummituch nach Anspruch 9, dadurch gekennzeichnet, daß die Zungen (42) und Ausnehmungen (41) jeweils trapezförmig ausgebildet sind, daß die Zungen (42) und Ausnehmungen (41) jeweils formschlüssig miteinander verbindbar sind.

11. Gummituch nach den Ansprüchen 9 und 10, dadurch gekennzeichnet, daß sich die Ränder (43) der Ausnehmungen (41) von der Außenseite (14) in Richtung Innenseite (16) des Gummituches (1) verjüngen.

12. Gummituch nach den Ansprüchen 9 bis 11, dadurch gekennzeichnet, daß sich die Ränder (44) der Zungen (42) von der Außenseite (14) in Richtung Innenseite (16) des Gummituches (1) verjüngen.

13. Gummituch nach den Ansprüchen 9 bis 12, dadurch gekennzeichnet, daß die Bodenflächen (46) der Ausnehmungen (41) und die Unterseiten (47) der Zungen (42) mit unterschiedlichen Belägen (37, 38) eines Klettverschlusses (39) versehen sind.

14. Gummituch (1) für einen Gummituchzylinder (11) einer Rotationsdruckmaschine, welches an seiner Innenseite (16) mit einer Trägerplatte (2) stoffschlüssig zu einer Gummitucheinheit (3) verbunden ist und deren beide Enden (4, 6) mit abgekanteten gummituchfreien Schenkeln in einem Schlitz (9) eines Gummituchzylinders (11) befestigt sind, dadurch gekennzeichnet, daß jedes Ende (7, 8) des Gummituches (1) in seiner Dicke (g) zungenförmig geschwächt ist, daß zusammenwirkende Flächen (40; 45; 46; 47) der geschwächten Enden (7; 8) annähernd parallel zu der Trägerplatte (2) angeordnet sind, daß beide Enden (7, 8) überlappbar und mittels eines Klebemittels (48; 49) miteinander verbindbar sind.

15. Gummituch nach Anspruch 14, dadurch gekennzeichnet, daß die beiden Enden (7, 8) lösbar miteinander verbindbar sind.

16. Gummituch nach Anspruch 14, dadurch gekennzeichnet, daß die beiden Enden (7, 8) unlösbar miteinander verbindbar sind.

17. Gummituch (1) für einen Gummituchzylinder (11) einer Rotationsdruckmaschine, welches an seiner Innenseite (16) mit einer Trägerplatte (2) stoffschlüssig zu einer Gummitucheinheit (3) verbunden ist und deren beide Enden (4, 6) mit abgekanteten gummituchfreien Schenkeln in einem Schlitz (9) eines Gummituchzylinders (11) befestigt sind, dadurch gekennzeichnet, daß jedes Ende (7, 8) des Gummituches (1) in seiner Dicke (g) zungenförmig geschwächt ist, daß zusammenwirkende Flächen (40; 45; 46; 47) der geschwächten Enden (7; 8) annähernd parallel zu der Trägerplatte (2) angeordnet sind, daß beide Enden (7, 8) überlappbar und mittels Punktschweißen miteinander verbindbar sind.

18. Gummituch nach Anspruch 16, dadurch gekennzeichnet, daß für den Schweißprozeß ein Neodym-YAG-Laser verwendet wird.

19. Gummituch (1) für einen Gummituchzylinder (11) einer Rotationsdruckmaschine, welches an seiner Innenseite (16) mit einer formstabilen Trägerplatte (2) stoffschlüssig zu einer Gummitucheinheit (3) verbunden ist und deren beide Enden (4, 6) mit abgekanteten gummituchfreien Schenkeln in einem Schlitz (9) eines Gummituchzylinders (11) befestigt sind, dadurch gekennzeichnet, daß beide sich gegenüberliegenden Enden (7, 8) des Gummituches (1) dickenreduziert und einschnittig überlappt, daß zusammenwirkende Flächen (40; 45; 46; 47) der geschwächten Enden (7; 8) annähernd parallel zu der Trägerplatte (2) angeordnet sind.

20. Gummituch nach Anspruch 19, dadurch gekennzeichnet, daß die Enden (7, 8) lösbar oder unlösbar miteinander verbindbar angeordnet sind.

## Claims

1. Rubber blanket (1) for a blanket cylinder (11) of a rotary printing machine, which, on its inside (16), is cohesively joined to a dimensionally stable carrier plate (2) to form a rubber blanket unit (3) and whose two ends (4, 6) are fixed with angled-over, blanket-free legs in a slot (9) in a blanket cylinder (11), characterized in that the two ends (7, 8) of the rubber blanket (1) can be detachably joined to each other such that they interengage in a form-fitting manner.

2. Rubber blanket according to Claim 1, characterized in that each end (7, 8) of the rubber blanket (1) has a reduced thickness (g) and has one or more closure parts (12, 13; 23, 24; 26; 33, 27; 37, 38; 41, 42), and in that the closure parts (12, 13; 23; 24; 26; 33, 27; 37, 38; 41, 42) of the two ends (7, 8) can be detachably joined to each other such that they overlap and interengage in a form-fitting manner.

3. Rubber blanket according to Claims 1 and 2, characterized in that each end (7, 8) of the rubber blanket (1) has a closure part, in that the first closure part comprises a lower hooked lip (12), in that a second closure part comprises an upper, opposing hooked lip (13), in that the two hooked lips (12, 13) overlap each other, in that the two hooked lips (12, 13) are oriented towards each other, in that the upper hooked lip (13) can be moved in the direction of the lower, opposing hooked lip (12), and in that the two hooked lips (12, 13) can be detachably hooked into each other such that they interengage in a form-fitting manner.

4. Rubber blanket according to Claim 3, characterized in that the first closure part comprises a lower multiple hooked lip (23), and in that the second closure part comprises an upper, opposing multiple hooked lip (24).

5. Rubber blanket according to Claims 1 and 2, characterized in that each end (7, 8) of the rubber blanket (1) has a row of lower or upper closure parts (26, 27) of press-studs (28), and in that the ends (7, 8) of the rubber blanket (1) overlap.

6. Rubber blanket according to Claim 5, characterized in that a lower closure part comprises a groove (33) of trapezoidal cross section, and in that the upper side edges (34, 36) of the groove (33) are formed by rod-like spring elements (29, 31).

7. Rubber blanket according to Claims 1, 2 and 6, characterized in that an upper closure part comprises an opposing hooked lip (25).

8. Rubber blanket according to Claims 1 and 2, characterized in that each end (7, 8) of the rubber blanket (1) has a closure part, in that a first closure part comprises a hooked covering (37), and in that a second closure part comprises a looped covering (38) of a touch-and-close fastener (39).

9. Rubber blanket according to Claim 1, characterized in that a first end (7) and a second end (8) each have a row of closure parts, in that the closure parts of the first end (7) comprise recesses (41) arranged beside one another at intervals, in that the closure parts of the second end (8) comprise tongues (42) arranged beside one another at intervals, and in that the tongues (42) can be detachably hooked into the recesses (41) such that they interengage.

10. Rubber blanket according to Claim 9, characterized in that the tongues (42) and recesses (41) are each trapezoidal, and in that the tongues (42) and recesses (41) can each be joined to each other in a form-fitting manner.

11. Rubber blanket according to Claims 9 and 10, characterized in that the edges (43) of the recesses (41) taper from the outside (14) in the direction of the inside (16) of the rubber blanket (1).

12. Rubber blanket according to Claims 9 to 11, characterized in that the edges (44) of the tongues (42) taper from the outside (14) in the direction of the inside (16) of the rubber blanket (1).

13. Rubber blanket according to Claims 9 to 12, characterized in that the bottom faces (46) of the recesses (41) and the undersides (47) of the tongues (42) are provided with different coverings (37, 38) of a touch-and-close fastener (39).

14. Rubber blanket (1) for a blanket cylinder (11) of a rotary printing machine, which, on its inside (16), is cohesively joined to a carrier plate (2) to form a rubber blanket unit (3) and whose two ends (4, 6) are fixed with angled-over, blanket-free legs in a slot (9) in a blanket cylinder (11), characterized in that each end (7, 8) of the rubber blanket (1) has a thickness (g) that is reduced like a tongue, in that interacting faces (40; 45; 46; 47) of the reduced ends (7; 8) are arranged approximately parallel to the carrier plate (2), and in that the two ends (7, 8) can be overlapped and joined to each other by means of an adhesive (48; 49).

15. Rubber blanket according to Claim 14, characterized in that the two ends (7, 8) can be detachably joined to each other.

16. Rubber blanket according to Claim 14, characterized in that the two ends (7, 8) can be non-detachably joined to each other.

17. Rubber blanket (1) for a blanket cylinder (11) of a rotary printing machine, which, on its inside (16), is cohesively joined to a carrier plate (2) to form a rubber blanket unit (3) and whose two ends (4, 6) are fixed with angled-over, blanket-free legs in a slot (9) in a blanket cylinder (11), characterized in that each end (7, 8) of the rubber blanket (1) has a thickness (g) that is reduced like a tongue, in that interacting faces (40; 45; 46; 47) of the reduced ends (7; 8) are arranged approximately parallel to the carrier plate (2) , and in that the two ends (7, 8) can be overlapped and joined to each other by means of spot welding.

18. Rubber blanket according to Claim 16, characterized in that a neodymium-YAG laser is used for the welding process.

19. Rubber blanket (1) for a blanket cylinder (11) of a rotary printing machine, which, on its inside (16), is cohesively joined to a dimensionally stable carrier plate (2) to form a rubber blanket unit (3) and whose two ends (4, 6) are fixed with angled-over, blanket-free legs in a slot (9) in a blanket cylinder (11), characterized in that the two opposite ends (7, 8) of the rubber blanket (1) have a reduced thickness and overlap so as to cut into each other, and in that interacting faces (40; 45; 46; 47) of the reduced ends (7; 8) are arranged approximately parallel to the carrier plate (2).

20. Rubber blanket according to Claim 19, characterized in that the ends (7, 8) are arranged such that they can be detachably or non-detachably joined to each other.

## Revendications

1. Blanchet en caoutchouc (1) pour un cylindre porte-blanchet (11) d'une machine à imprimer rotative, reliée sur sa face intérieure (16), par la matière, à une plaque support (2) à stabilité de forme pour constituer un ensemble de blanchet en caoutchouc (3), et dont les deux extrémités (4, 6) munies de branches exemptes de blanchet pliées à vive arête, sont fixées dans une fente (9) d'un cylindre porte-blanchet (11), caractérisé en ce que les deux extrémités (7, 8) du blanchet en caoutchouc (1) sont susceptibles d'être reliées ensemble de façon désolidarisable en s'engageant l'une dans l'autre, par une liaison à ajustement de forme.

2. Blanchet en caoutchouc selon la revendication 1, caractérisé en ce que chaque extrémité (7, 8) du blanchet en caoutchouc (1) présente un affaiblissement de son épaisseur (g) et une ou plusieurs pièces de fermeture (12, 13; 23, 24; 26; 33, 27; 37, 38; 41, 42), en ce que les pièces de fermeture (12, 13; 23, 24; 26; 33, 27; 37, 38; 41, 42) des deux extrémités (7, 8) sont susceptibles d'être reliées ensemble de façon désolidarisable en s'engageant l'une dans l'autre, avec un chevauchement et une liaison par ajustement de forme.

3. Blanchet en caoutchouc selon les revendications 1 et 2, caractérisé en ce que chaque extrémité (7, 8) du blanchet en caoutchouc (1) présente une pièce de fermeture, en ce que la première pièce de fermeture est constituée d'une lèvre formant crochet inférieure (12), en ce qu'une deuxième pièce de fermeture est constituée d'une lèvre formant contre-crochet supérieure (13), en ce que les deux lèvres formant crochet (12, 13) se chevauchent mutuellement, en ce que les deux lèvres formant crochet (12, 13) sont tournées l'une vers l'autre, en ce que la lèvre formant crochet supérieure (13) est déplacable en direction de la lèvre formant contre-crochet (12), en ce que les deux lèvres formant crochet (12, 13) sont susceptibles d'être accrochées ensemble de façon désolidarisable en s'engageant l'une dans l'autre avec une liaison par ajustement de forme.

4. Blanchet en caoutchouc selon la revendication 3, caractérisé en ce que la première pièce de fermeture est constituée d'une lèvre formant crochet multiple inférieure (23), en ce que la deuxième pièce de fermeture est constituée d'une lèvre formant contre-crochet multiple supérieure (24).

5. Blanchet en caoutchouc selon les revendications 1 et 2, caractérisé en ce que chaque extrémité (7, 8) du blanchet en caoutchouc (1) présente une série de pièces de fermeture inférieure et supérieure (26, 27) de boutons-pression (28), en ce que les extrémités (7, 8) du blanchet en caoutchouc (1) se chevauchent.

6. Blanchet en caoutchouc selon la revendication 5, caractérisé en ce qu'une pièce de fermeture inférieure est constituée d'une rainure (33) à section transversale à forme de trapèze, en ce que les arêtes latérales supérieures (34, 36) de la rainure (33) sont constituées par des éléments élastiques (29, 31) en forme de barre.

7. Blanchet en caoutchouc selon les revendications 1, 2 et 6, caractérisé en ce qu'une pièce de fermeture supérieure est constituée d'une lèvre formant contre-crochet (25).

8. Blanchet en caoutchouc selon les revendications 1 et 2, caractérisé en ce que chaque extrémité (7, 8) du blanchet en caoutchouc (1) présente une pièce de fermeture, en ce qu'une première pièce de fermeture est constituée d'un revêtement formant crochet (37), en ce qu'une deuxième pièce de fermeture est constituée d'un revêtement formant boucle (38) d'une fermeture à cramponnement (39).

9. Blanchet en caoutchouc selon la revendication 1, caractérisé en ce qu'une première extrémité (7) et une deuxième extrémité (8) présentent chacune une série de pièces de fermeture, en ce que les pièces de fermeture de la première extrémité (7) sont constituées d'évidements (41) disposés à distance les uns à côté des autres, en ce que les pièces de fermeture de la deuxième extrémité (8) sont constituées de languettes (42) disposées à distance les unes à côté des autres, en ce que les languettes (42) sont susceptibles d'être accrochées ensemble de façon désolidarisable, en s'engageant dans les évidements (41).

10. Blanchet en caoutchouc selon la revendication 9, caractérisé en ce que les languettes (42) et les évidements (41) sont chacun réalisés en forme de trapèze, en ce que les languettes (42) et les évidements (41) sont chacun susceptibles d'être reliés ensemble par une liaison à ajustement de forme.

11. Blanchet en caoutchouc selon les revendications 9 et 10, caractérisé en ce que les bords (43) des évidements (41) vont en s'effilant en direction de la face intérieure (16) du blanchet en caoutchouc (1), depuis la face extérieure (14).

12. Blanchet en caoutchouc selon les revendications 9 à 11, caractérisé en ce que les bords (44) des languettes (42) vont en s'effilant en direction de la face intérieure (16) du blanchet en caoutchouc (1), en partant de la face extérieure (14).

13. Blanchet en caoutchouc selon les revendications 9 à 12, caractérisé en ce que les faces de fond (46) est évidements (41) et les faces inférieures (47) des languettes (42) sont munies de revêtements (37, 38) différents d'une fermeture à cramponnement (39).

14. Blanchet en caoutchouc (1) pour un cylindre porte-blanchet (11) d'une machine à imprimer rotative, relié sur sa face intérieure (16) à une plaque support (2), par une liaison faisant appel à la matière, pour former un ensemble de blanchet en caoutchouc (3), et dont les deux extrémités (4, 6) sont fixées par des branches exemptes de blanchet, repliées à vive arête, dans une fente (9) d'un cylindre porte-blanchet (11), caractérisé en ce que chaque extrémité (7, 8) du blanchet en caoutchouc (1) subit un affaiblissement en forme de languette de son épaisseur (g), en ce que des faces (40; 45; 46; 47) coopérant des extrémités (7; 8) affaiblies sont disposées à peu près parallèlement à la plaque support (2), en ce que les deux extrémités (7, 8) sont susceptibles d'être reliées ensemble avec possibilité de chevauchement et au moyen d'un adhésif (48; 49).

15. Blanchet en caoutchouc selon la revendication 14, caractérisé en ce que les deux extrémités (7, 8) sont susceptibles d'être reliées ensemble de façon désolidarisable.

16. Blanchet en caoutchouc selon la revendication 14, caractérisé en ce que les deux extrémités (7, 8) sont susceptibles d'être reliées ensemble de façon indésolidarisable.

17. Blanchet en caoutchouc (1) pour un cylindre porte-blanchet (11) d'une machine à imprimer rotative, relié sur sa face intérieure (16) par une liaison par la matière à une plaque support (2) pour constituer un ensemble de blanchet en caoutchouc (3), et dont les deux extrémités (4, 6) sont fixées, par des branches exemptes de blanchet, pliées à vive arête, dans une fente (9) d'un cylindre porte-blanchet (11), caractérisé en ce que chaque extrémité (7, 8) du cylindre porte-blanchet (1) subit un affaiblissement en forme de languette de son épaisseur (g), en ce que des faces (40; 45; 46; 47) coopérant des extrémités (7; 8) affaiblies sont disposées à peu près parallèlement à la plaque support (2), en ce que les deux extrémités (7, 8) sont susceptibles d'être reliées ensemble avec possibilité de chevauchement et par soudage par points.

18. Blanchet en caoutchouc selon la revendication 16, caractérisé en ce que l'on utilise pour le processus de soudage un laser Néodym-YAG.

19. Blanchet en caoutchouc (1) pour un cylindre porte-blanchet (11) d'une machine à imprimer rotative, relié sur sa face intérieure (16) à une plaque support (2) à stabilité de forme, par une liaison faisant appel à la matière pour donner un ensemble de blanchet en caoutchouc (3), et dont les deux extrémités (4, 6) sont fixées par des branches exemptes de blanchet, repliées à vive arête, dans une fente (9) d'un cylindre porte-blanchet (11), caractérisé en ce que les deux extrémités (7, 8) opposées du blanchet en caoutchouc (1), dont l'épaisseur est réduite et munie d'une entaille, se chevauchent, en ce que des faces (40; 45; 46; 47) coopérant des extrémités (7; 8) affaiblies sont disposées à peu près parallèlement à la plaque support (2).

20. Blanchet en caoutchouc selon la revendication 19, caractérisé en ce que les extrémités (7, 8) sont disposées de façon à pouvoir être reliées ensemble, de façon désolidarisable ou indésolidarisable.
